# FASCICULE DE BREVET EUROPEEN

(11) **EP 3 003 593 B1**
(45) Date de publication et mention de la délivrance du brevet: **08.03.2017**
(21) Numéro de dépôt: 14729955.6
(22) Date de dépôt: 14.05.2014
(51) Int. Cl.: B21D 19/08, B21D 22/08

(54) **OUTIL D'EMBOUTISSAGE À COULISSEAU EMBARQUÉ SUR PRESSEUR ROTATIF**
STANZWERKZEUG MIT EINEM SCHIEBER AN EINER ROTATIONSDRUCKMASCHINE
STAMPING TOOL COMPRISING A SLIDE MOUNTED ON A ROTARY PRESS

(30) Priorité: 03.06.2013 FR 1355056
(43) Date de publication de la demande: 13.04.2016
(73) Titulaire: Peugeot Citroën Automobiles SA, 78140 Vélizy Villacoublay (FR)
(72) Inventeur: BAZIN, David, F-28410 Abondant (FR); DUMAS, Jean-Luc, F-91230 Montgeron (FR)
(86) Numéro de dépôt international: PCT/FR2014/051121
(87) Numéro de publication internationale: WO 2014/195591

(56) Documents cités:
- EP-A1- 0 858 847
- EP-A2- 1 238 721
- JP-A- H08 323 420

## Description

L'invention a trait à un équipement de presse d'emboutissage selon le préambule de la revendication 1. En particulier, l'invention concerne un équipement qui comprend un coulisseau d'emboutissage embarqué sur un presseur rotatif.

La figure 1 montre une pièce métallique 300 faisant partie d'un véhicule automobile. La pièce comprend une partie en contre-dépouille 310 dans laquelle des ouvertures 320 sont disposées. Typiquement, il est difficile de réaliser ce type d'ouvertures 320 par emboutissage de la tôle métallique sur la partie en contre-dépouille en utilisant des outils d'emboutissage traditionnels. Ces outils ne permettent pas d'accéder à la surface 310. C'est pourquoi les ouvertures sont typiquement appliquées à une étape ultérieure de la fabrication de la pièce, par exemple lors d'une étape de ferrage. Ceci engendre cependant une étape de travail supplémentaire.

Le document de brevet EP 0 858 847 B1 décrit un outil d'emboutissage à presseur rotatif, qui permet la création d'emboutissages ou poinçonnages sur des surfaces de tôle en contre-dépouille. Le coulisseau de poinçonnage est commandé par le bâti supérieur, fixé sur la presse sur la presse d'emboutissage, et coopère avec une rainure axiale du presseur rotatif. Un changement au niveau du coulisseau engendre une modification majeure au niveau du bâti supérieur de la presse.

L'invention a pour objectif de proposer un équipement de presse d'emboutissage palliant au moins un des inconvénients sus mentionnés. Plus particulièrement, l'invention a pour objectif de proposer un équipement de presse d'emboutissage qui permette de réaliser des emboutissages sur des surfaces en contre-dépouille d'une tôle métallique.

L'invention a pour objet un équipement de presse d'emboutissage comprenant une partie mobile suivant une direction donnée selon la revendication 1.

De préférence l'équipement est mobile selon la direction verticale. L'équipement fait avantageusement partie du bâti supérieur d'une presse d'emboutissage. L'équipement comprend une partie fixe vers laquelle la partie mobile peut être approchée. La partie fixe fait avantageusement partie du bâti inférieur d'une presse d'emboutissage. L'équipement comprend également un presseur rotatif qui présent une encoche axiale. Le presseur rotatif est monté de façon rotative sur la partie fixe.

Des moyens de rotation sont aptes à changer la position radiale du presseur rotatif entre une première position ouverte qui permet de charger une portion de tôle à emboutir ou poinçonner dans ladite encoche, et une deuxième position de travail.

L'équipement est caractérisé en ce que le presseur rotatif comprend un coulisseau pour emboutir ou poinçonner une partie en contre-dépouille de la tôle à l'aide d'un poinçon. Le coulisseau est monté de façon à coulisser le long d'une paroi de l'encoche axiale du presseur lorsque la partie mobile se rapproche de la partie fixe et lorsque le presseur rotatif est en position de travail.

De manière préférentielle, la partie mobile peut comprendre une surface d'actionnement, orientée de façon à actionner le coulisseau en appuyant et glissant sur une surface correspondante de celui-ci, lorsque la partie mobile est rapprochée de la partie fixe.

Les moyens de rotation peuvent de préférence comprendre un vérin pneumatique dont une première extrémité est fixée à la partie fixe de l'équipement, et dont la tige est fixée au presseur rotatif. De préférence, la tige est fixée à une surface périphérique du presseur rotatif, de façon à ce que l'actionnement du vérin pneumatique permet de changer l'orientation radiale du presseur.

De préférence, le coulisseau peut comprendre un élément de coulissement qui permet son coulissement le long d'un élément fixe de coulissement disposé sur une paroi de l'encoche axiale du presseur rotatif.

La partie mobile peut de préférence comprendre au moins un élément de centrage qui est apte à prendre appui sur un élément de support correspondant de la partie fixe lorsque la partie mobile se rapproche de la partie fixe. Le centrage est de préférence réalisé par la pression d'un ressort à gaz qui peut exercer un effort sur la partie inférieure. Le ressort à gaz exerce une pression sur le presseur rotatif afin de serrer la tôle. Des cônes de centrage, placés en vis-à-vis, l'un sur la partie mobile et l'un sur la partie fixe, entrent en contact pressant sous l'effet du ressort à gaz quand celui-ci est actionné, garantissant la bonne position du presseur rotatif à chaque coup de presse.

De préférence, la partie mobile comprend au moins une surface qui est orientée vers la partie fixe, et disposée de façon à appuyer la partie de tôle contre la partie fixe lorsque celle-ci est chargée dans le presseur.

L'invention a pour objet une presse d'emboutissage comprenant un équipement d'emboutissage conforme à l'invention telle que définie dans la revendication 8. La presse trouve son utilité particulière dans le domaine de l'emboutissage de pièces pour l'industrie automobile. Finalement, l'invention a également pour objet un procédé d'emboutissage ou poinçonnage d'une partie en contre-dépouille d'une portion de tôle métallique à l'aide d'un équipement d'emboutissage conforme à l'invention tel que défini dans la revendication 9. Le procédé est remarquable en ce qu'il comprend les étapes suivantes :
- mise à disposition de l'équipement conforme à l'invention, la partie mobile étant éloignée de la partie fixe, le presseur rotatif étant dans une première position permettant la charge de la portion de tôle;
- chargement de la portion de tôle à emboutir sur le presseur rotatif;
- rotation du presseur rotatif à l'aide des moyens de rotation, de façon à le placer dans une seconde position de travail ;
- rapprochement de la partie mobile et de la partie fixe par descente de la partie mobile ;
- coulissement du coulisseau en direction de la partie de tôle à emboutir ou poinçonner suite à l'appui de la partie mobile sur le coulisseau ;
- emboutissage et/ou poinçonnage de la partie de tôle en fin de course du coulisseau.

De préférence le procédé peut en outre comprendre les étapes de recul de la partie mobile après l'emboutissage ou le poinçonnage de la tôle, et de remise du presseur rotatif dans sa première position, de façon à permettre la libération de la portion de tôle emboutie.

L'équipement selon l'invention permet d'emboutir ou poinçonner une partie située en contre-dépouille d'une tôle métallique, notamment destinée à former une pièce d'un véhicule automobile, par conversion du mouvement de rapprochement généralement vertical du bâti supérieur d'une presse d'emboutissage au bâti inférieur, en un mouvement dirigé selon une direction non-verticale, par un coulisseau d'emboutissage. L'intégration du coulisseau sur un presseur rotatif permet de maintenir la tôle fermement en place entre les bâtis, à l'aide de la pression exercée par le bâti supérieur sur le bâti inférieur. En même temps, la partie repliée en contre-dépouille de la tôle reste accessible par le poinçon embarqué sur le coulisseau.

D'autres caractéristiques et avantages de la présente invention seront mieux compris à l'aide de la description et des dessins parmi lesquels :
- la figure 1 illustre une pièce métallique d'un véhicule automobile ;
- la figure 2 illustre de manière schématique une coupe latérale de l'équipement selon un mode préférentiel de l'invention, le presseur rotatif étant en position ouverte et les partie mobiles et fixes étant séparées ;
- la figure 3 illustre de manière schématique une coupe latérale au niveau du coulisseau de l'équipement selon un mode préférentiel de l'invention, le presseur rotatif étant en position ouverte et les partie mobiles et fixes étant séparées ;
- la figure 4 illustre de manière schématique une coupe latérale au niveau du coulisseau de l'équipement selon un mode préférentiel de l'invention, le presseur rotatif étant en position de travail et les partie mobiles et fixes étant séparées ;
- la figure 5 illustre de manière schématique une coupe latérale au niveau du coulisseau de l'équipement selon un mode préférentiel de l'invention, le presseur rotatif étant en position de travail, les parties mobiles et fixes étant en contact et le coulisseau étant en fin de course.

La figure 1 a été décrite au préalable, elle montre une pièce métallique d'un véhicule automobile, qui est réalisable notamment par emboutissage en utilisant l'équipement qui est décrit dans les paragraphes suivants.

La figure 2 montre un équipement de presse d'emboutissage 100 selon l'invention. L'équipement comprend une partie mobile 110 qui peut être déplacée selon la direction généralement verticale pour venir appuyer sur une partie fixe 120. De manière connue, la partie mobile peut faire partie du bâti supérieur d'une presse d'emboutissage, tandis que la partie fixe peut faire partie du bâti inférieur d'une telle presse. Dans les paragraphes suivants il est supposé que des moyens en soi connus sont disponibles afin de permettre et de contrôler le mouvement relatif des parties 110, 120. De tels moyens étant à la portée de l'homme du métier, ils ne seront pas décrits de façon plus détaillée dans le cadre de cette description.

La partie fixe 120 comprend un presseur rotatif 130 monté de façon rotative. Des moyens de rotation 140 sont prévus afin de changer l'orientation radiale du presseur rotatif. De préférence il s'agit d'au moins un vérin pneumatique fixé à la partie fixe, et dont la tige reliée au presseur rotatif 130 permet la rotation contrôlée de celui-ci lorsque le vérin est actionné. Le vérin pneumatique peut être actionné et contrôlé par le biais de moyens de contrôle connus et non-illustrés. D'autres moyens de réaliser des moyens de rotation seront à la portée de l'homme du métier.

Sur les figures 2 et 3, le presseur 130 est dans une première position qui permet le chargement et la décharge de la tôle 300.

Le tambour formant le presseur rotatif 130 comprend une encoche axiale 132 qui permet de recevoir la partie en contre-dépouille 310 d'une tôle 300 à emboutir ou poinçonner, comme mieux visible sur la figure 3 notamment. La tôle 300 n'est que partiellement visible en vertu de la position de la coupe latérale illustrée.

Le presseur rotatif comprend un coulisseau 150 qui est monté coulissant dans une direction généralement radiale du tambour, de façon à pouvoir coulisser le long d'une paroi de l'encoche 132. Cette paroi comprend un élément fixe 134 de coulissement qui coopère avec l'élément coulissant 154 du coulisseau.

Le coulisseau 150 comprend un poinçon d'emboutissage 160 qui est orienté de façon à venir en contact sur la partie en contre-dépouille 310 de la tôle métallique suite à un mouvement radial dans le sens contraire des aiguilles d'une montre, comme indiqué sur la figure 3. La partie 310 est placée sur une matrice de poinçonnage qui permet l'interaction du poinçon avec la tôle.

La partie supérieure 110 comprend une ou plusieurs surfaces d'appui 114 qui servent à contacter la tôle 300 et à presser celle-ci contre la partie inférieure 120 de l'équipement, lorsque la partie supérieure descend sur celle-ci.

Au moins un élément de centrage 116 est disposé sur la face de la partie mobile 110 qui est orientée vers la partie fixe 120. Il s'agit par exemple d'un ressort à gaz qui vient en appui sur une structure correspondante, telle qu'un cône de centrage 126 lorsque les parties 110 et 120 viennent en contact de pression.

Finalement, la partie supérieure 110 comprend une surface d'actionnement 112 orientée en direction généralement opposée à la partie inférieure 120. Elle permet de contacter l'élément coulissant 152 du coulisseau lorsque le presseur rotatif est en position de travail, et lorsque la partie supérieure mobile 110 entre en contact de pression avec la partie inférieure fixe 120.

La figure 4 montre la position de travail du presseur rotatif 130. L'activation contrôlée du vérin pneumatique 140 a engendrée la rotation contrôlée du tambour 130 dans le sens contraire des aiguilles d'une montre. Le tambour a emmené le coulisseau 150 embarqué dans son encoche axiale, de façon à placer le poinçon en contact direct avec la tôle à emboutir ou poinçonner 130. L'orientation de l'élément 152 du coulisseau et choisi tel que dans la position de travail du presseur rotatif, l'élément 152 est orienté de manière généralement parallèle et directement opposée à la surface d'actionnement 112 de la partie mobile 110. Il devient apparent qu'une pression de la surface d'actionnement 112 dirigée selon la direction verticale sur l'élément coulissant 152 va engendrer un coulissement du coulisseau sur l'élément 134, le long de la paroi de l'encoche axiale du tambour 130. Ce mouvement va concentrer l'effort de pression dans la direction du poinçon 160, qui pourra emboutir ou poinçonner l'élément de tôle 300. Des moyens de guidage supplémentaires peuvent être prévus sans pour autant sortir du contexte de l'invention. En descendant, les surfaces 114 de la partie mobile 110 vont entrer en contact avec la tôle 300 et maintenir celle-ci en place sur la partie fixe 120 lors de l'emboutissage ou poinçonnage. De préférence, les surfaces 114 sont disposées sur des éléments de supports à ressorts, de façon à concentrer l'effort principal de pression exercé par la partie mobile 110 sur le coulisseau.

La figure 5 montre le coulisseau 150 en fin de course. Le coulisseau s'est dirigé en direction de la partie en contre-dépouille 310 de la tôle qui réside sur la matrice de poinçonnage. Le mouvement du coulisseau s'est effectué par la pression verticale exercée par la surface d'actionnement 112 sur l'élément de coulissement 152. Cette pression a engendré le coulissement de la surface de coulissement 154 du coulisseau 150 sur l'élément de coulissement fixe 134 prévu sur la paroi de l'encoche axiale du presseur rotatif 130. Le poinçon a embouti ou percé la partie 310. L'agencement du coulisseau a permis de concentrer l'effort général de pression sur le poinçon, cet effort étant nécessaire à l'action d'emboutissage ou poinçonnage.

Un recul contrôlé de la partie mobile 110 vers le haut, notamment en relâchant l'effort du ressort à gaz 116, va permettre le repositionnement du presseur rotatif vers sa position initiale. Cette position est obtenue par une rotation contrôlée du tambour 130 dans le sens des aiguilles d'une montre. Une fois la position initiale acquise, la tôle emboutie peut être déchargée du presseur.

## Revendications

1. Equipement de presse d'emboutissage (100) comprenant
une partie mobile (110) suivant une direction donnée ;
une partie fixe (120) vers laquelle la partie mobile peut être approchée ; un presseur rotatif (130) comprenant une encoche axiale (132) et monté de façon rotative sur la partie fixe (120) ;
des moyens de rotation (140) aptes à changer la position radiale du presseur rotatif (130) entre une première position ouverte qui permet de charger une portion de tôle à emboutir dans ladite encoche et une deuxième position de travail ;
**caractérisé en ce que**
le presseur rotatif (130) comprend un coulisseau (150) pour emboutir ou poinçonner une partie en contre-dépouille de la tôle à l'aide d'un poinçon (160), le coulisseau étant monté de façon à coulisser le long d'une paroi de l'encoche (132) du presseur (130) lorsque la partie mobile (110) se rapproche de la partie fixe (120) et lorsque le presseur rotatif est en position de travail.

2. Equipement selon la revendication 1, **caractérisé en ce que** la partie mobile (110) comprend une surface d'actionnement (112), orientée de façon à actionner le coulisseau (150) en appuyant et glissant sur une surface correspondante (152) de celui-ci, lorsque la partie mobile (110) se rapproche de la partie fixe (120).

3. Equipement selon une quelconque des revendications 1 ou 2, **caractérisé en ce que** le moyens de rotation (140) comprennent un vérin pneumatique (140) dont une première extrémité est fixée à la partie fixe (120) et dont la tige est fixée au presseur rotatif (130).

4. Equipement selon une quelconque des revendications 1 à 3, **caractérisé en ce que** le coulisseau (150) comprend un élément de coulissement (150) qui permet son coulissement le long d'un élément fixe de coulissement (134) disposé sur une paroi de l'encoche axiale (132) du presseur rotatif.

5. Equipement selon une quelconque des revendications 1 à 4, **caractérisé en ce que** la partie mobile (110) comprend au moins un élément de centrage (116) qui est apte à prendre appui sur un élément de support correspondant (126) de la partie fixe (120) lorsque la partie mobile se rapproche de la partie fixe.

6. Equipement selon la revendication 5, **caractérisé en ce que** l'élément de centrage (116) comprend un ressort à gaz apte à exercer une pression sur au moins un cône de centrage (126) de la partie fixe lorsque la partie mobile se rapproche de la partie fixe.

7. Equipement selon une quelconque des revendications 1 à 6, **caractérisé en ce que** la partie mobile (110) comprend au moins un surface (114) qui est dirigée vers la partie fixe (120) et qui est disposée de façon à appuyer la partie de tôle contre la partie fixe (120) lorsque la tôle est chargée dans le presseur et lorsque la partie mobile est rapprochée de la partie fixe.

8. Presse d'emboutissage ou poinçonnage comprenant un équipement d'emboutissage, **caractérisé en ce que** l'équipement est conforme à une quelconques des revendications 1 à 7.

9. Procédé d'emboutissage d'une partie en contre-dépouille (310) d'une portion de tôle métallique (300) à l'aide d'un équipement d'emboutissage selon une quelconque des revendications 1 à 7, le procédé comprenant les étapes de :
- mise à disposition de l'équipement, la partie mobile (110) étant éloignée de la partie fixe (120), le presseur rotatif (130) étant dans une première position permettant la charge de la portion de tôle (300) ;
- chargement de la portion de tôle sur le presseur rotatif (130) ;
- rotation du presseur rotatif (130) à l'aide des moyens de rotation (140), de façon à le placer dans une seconde position de travail ;
- rapprochement de la partie mobile (110) et de la partie fixe (120) par descente de la partie mobile (110) ;
- coulissement du coulisseau (150) en direction de la partie de tôle à emboutir ou poinçonner (310) suite à l'appui de la partie (110) sur le coulisseau ;
- emboutissage et/ou poinçonnage de la partie de tôle (310).

10. Procédé selon la revendication 9, **caractérisé en ce qu'**il comprend les étapes de recul de la partie mobile (110) après l'emboutissage de la tôle, et remise du presseur rotatif (130) dans sa première position, de façon à permettre la libération de la portion de tôle emboutie.

## Patentansprüche

1. Vorrichtung zur Tiefziehpresse (100), umfassend einen beweglichen Teil (110) entlang einer gegebenen Richtung;
einen festen Teil (120), an den der bewegliche Teil heranführbar ist; eine rotierende Presswalze (130), die eine axiale Kerbe (132) umfasst und auf dem festen Teil (120) drehbar angebracht ist;
Mittel zum Drehen (140), die in der Lage sind, die radiale Stellung der rotierenden Presswalze (130) zwischen einer ersten Offenstellung, die das Laden eines Blechabschnitts zum Tiefziehen in die Kerbe und eine zweite Arbeitsstellung erlaubt;
**dadurch gekennzeichnet, dass**
die rotierende Presswalze (130) einen Schieber (150) zum Tiefziehen oder Ausstanzen einer Hinterschneidung des Blechs mittels eines Stempels (160) umfasst, wobei der Schieber verschiebbar entlang einer Wand der Kerbe (132) der Presswalze (130) angebracht ist, wenn der bewegliche Teil (110) sich dem festen Teil (120) nähert und wenn die rotierende Presswalze in Arbeitsstellung ist.

2. Vorrichtung nach Anspruch 1, **dadurch gekennzeichnet, dass** der bewegliche Teil (110) eine Betätigungsfläche (112) umfasst, die zum Betätigen des Schiebers (150) durch Drücken und Gleiten auf seiner entsprechenden Fläche (152) ausgerichtet ist, wenn der bewegliche Teil (110) sich dem festen Teil (120) nähert.

3. Vorrichtung nach einem der Ansprüche 1 oder 2, **dadurch gekennzeichnet, dass** die Mittel zum Drehen (140) einen Pneumatikzylinder (140) umfassen, dessen erstes Ende am festen Teil (120) befestigt ist und dessen Stange an der rotierenden Presswalze (130) befestigt ist.

4. Vorrichtung nach einem der Ansprüche 1 bis 3, **dadurch gekennzeichnet, dass** der Schieber (150) ein Schiebeelement (150) umfasst, das seine Verschiebung entlang eines festen Schiebeelements (134), das an einer Wand der axialen Kerbe (132) der rotierenden Presswalze angeordnet ist, erlaubt.

5. Vorrichtung nach einem der Ansprüche 1 bis 4, **dadurch gekennzeichnet, dass** der bewegliche Teil (110) mindestens ein Zentrierelement (116) umfasst, das auf einem entsprechenden Stützelement (126) des festen Teils (120) abstützbar ist, wenn der bewegliche Teil sich dem festen Teil nähert.

6. Vorrichtung nach Anspruch 5, **dadurch gekennzeichnet, dass** das Zentrierelement (116) eine Gasfeder umfasst, die in der Lage ist, Druck auf mindestens einen Zentrierkonus (126) des festen Teils auszuüben, wenn der bewegliche Teil sich dem festen Teil nähert.

7. Vorrichtung nach einem der Ansprüche 1 bis 6, **dadurch gekennzeichnet, dass** der bewegliche Teil (110) mindestens eine Fläche (114) umfasst, die zum festen Teil (120) gerichtet ist und die so angeordnet ist, dass sie den Blechteil gegen den festen Teil (120) drückt, wenn das Blech in die Presswalze geladen wird und wenn der bewegliche Teil sich dem festen Teil genähert hat.

8. Tiefzieh- oder Stanzpresse, die eine Vorrichtung zum Tiefziehen umfasst, **dadurch gekennzeichnet, dass** die Vorrichtung nach einem der Ansprüche 1 bis 7 ausgebildet ist.

9. Verfahren zum Tiefziehen eine Hinterschneidung (310) eines metallischen Blechabschnitts (300) mittels einer Vorrichtung zum Tiefziehen nach einem der Ansprüche 1 bis 7, wobei das Verfahren folgende Schritte umfasst:
- Bereitstellung der Vorrichtung, wobei der bewegliche Teil (110) vom festen Teil (120) entfernt ist, wobei die rotierende Presswalze (130) sich in einer ersten Stellung zur Ladung des Blechabschnitts (300) befindet;
- Laden des Blechabschnitts auf die rotierende Presswalze (130);
- Drehung der rotierenden Presswalze (130) mittels der Mittel zum Drehen (140), so dass diese eine zweite Arbeitsstellung einnimmt;
- Heranführen des beweglichen Teils (110) an den festen Teil (120) durch Absenken des beweglichen Teils (110);
- Verschiebung des Schiebers (150) in Richtung des tiefzuziehenden oder auszustanzenden Blechteils (310) infolge des Andrucks des Teils (110) auf den Schieber;
- Tiefziehen oder Ausstanzen des Blechteils (310).

10. Verfahren nach Anspruch 9, **dadurch gekennzeichnet, dass** es Schritte des Rückstoßes des beweglichen Teils (110) nach Ausstanzen des Bleches und des Zurückführens der rotierenden Presswalze (130) in ihre erste Stellung, so dass das Lösen des tiefgezogenen Blechabschnitts ermöglicht wird, umfasst.

## Claims

1. Swaging press equipment (100) comprising a part (110) able to move in a given direction;
a fixed part (120) towards which the movable part can be moved; a rotary presser (130) comprising an axial recess (132) and mounted so as to rotate on the fixed part (120);
rotation means (140) able to change the radial position of the rotary presser (130) between a first open position that makes it possible to load a portion of sheet metal to be pressed in said recess and a second working position;
**characterised in that**
the rotary presser (130) comprises a runner (150) for pressing or punching an undercut part of the metal sheet by means of a punch (160), the runner being mounted so as to slide along a wall of the recess (132) of the presser (130) when the movable part (110) approaches the fixed part (120) and when the rotary presser is in the working position.

2. Equipment according to claim 1, **characterised in that** the movable part (110) comprises an actuation surface (112), oriented so as to actuate the runner (150) by pressing and sliding on a corresponding surface (152) thereof, when the movable part (110) approaches the fixed part (120).

3. Equipment according to either of claims 1 or 2, **characterised in that** the rotation means (140) comprise a pneumatic actuator (140), a first end of which is fixed to the fixed part (120) and the rod of which is fixed to the rotary presser (130).

4. Equipment according to any of claims 1 to 3, **characterised in that** the runner (150) comprises a sliding element (150) that enables it to slide along a fixed sliding element (134) disposed on a wall of the axial recess (132) of the rotary presser.

5. Equipment according to any of claims 1 to 4, **characterised in that** the movable part (110) comprises at least one centring element (116) that is able to bear on a corresponding support element (126) of the fixed part (120) when the movable part approaches the fixed part.

6. Equipment according to claim 5, **characterised in that** the centring element (116) comprises a gas spring able to exert a pressure on at least one centring cone (126) of the fixed part when the movable part approaches the fixed part.

7. Equipment according to any of claims 1 to 6, **characterised in that** the movable part (110) comprises at least one surface (114) that is directed towards to the fixed part (120) and is disposed so as to press the sheet-metal part against the fixed part (120) when the metal sheet is loaded in the presser and when the movable part is moved closer to the fixed part.

8. Swaging or punching press comprising swaging equipment, **characterised in that** the equipment is in accordance with any of claims 1 to 7.

9. Method for swaging an undercut part (310) of a portion of metal sheet (300) by means of swaging equipment according to any of claims 1 to 7, the method comprising the steps of:
- making the equipment available, the movable part (110) being distant from the fixed part (120), the rotary presser (130) being in a first position enabling the portion of metal sheet (300) to be loaded;
- loading the portion of metal on the rotary presser (130);
- rotating the rotary presser (130) by means of the rotation means (140), so as to place it in a second working position;
- moving the movable part (110) and the fixed part (120) closer together by lowering the movable part (110);
- sliding the runner (150) in the direction of the sheet-metal part to be swaged or punched (310) following the pressing of the part (110) on the runner;
- swaging and/or punching the sheet-metal part (310).

10. Method according to claim 9, **characterised in that** it comprises the steps of withdrawing the movable part (110) after the swaging of the metal sheet and returning the rotary presser (130) to its first position, so as to allow release of the swaged portion of metal sheet.
